# EUROPÄISCHE PATENTSCHRIFT

(11) **EP 2 388 380 B1**
(45) Veröffentlichungstag und Bekanntmachung des Hinweises auf die Patenterteilung: **02.10.2013**
(21) Anmeldenummer: 10005268.7
(22) Anmeldetag: 20.05.2010
(51) Int. Cl.: E03D 5/02, E03D 5/092

(54) **Betätigungsvorrichtung zum Auslösen einer Spülung eines Sanitärapparates und Verfahren zur Montage einer solchen Betätigungsvorrichtung**
Actuation device for actuating the rinsing of a sanitary apparatus and method for fitting such an actuating device
Dispositif d'actionnement pour déclencher le rinçage d'un appareil sanitaire et procédé de montage d'un tel dispositif d'actionnement

(43) Veröffentlichungstag der Anmeldung: 23.11.2011
(73) Patentinhaber: Geberit International AG, 8645 Jona (CH)
(72) Erfinder: Müller, Samuel, 8630 Rüti (CH); Oberholzer, Marco, 8733 Eschenbach (CH)
(74) Vertreter: Frischknecht, Harry Ralph

(56) Entgegenhaltungen:
- EP-A1- 1 854 927
- EP-A2- 1 300 520
- DE-U1- 8 617 785

## Beschreibung

Die Erfindung betrifft eine Betätigungsvorrichtung zum Auslösen einer Spülung eines Sanitärapparates, mit einer Betätigungsplatte, an welcher wenigstens eine Taste zur Spülauslösung gelagert ist und mit Mitteln zur Tiefeneinstellung, sowie ein Verfahren zum Montieren einen solchen Betätigungsvorrichtung an einen Spülkasten.

Eine Betätigungsvorrichtung dieser Art ist im Stand der Technik, beispielsweise aus der EP 1. 300 520 A bekannt geworden. Der Sanitärapparat ist hier ein Spülkasten. Dieser besitzt im Bereich einer Revisionsöffnung eine Adapterplatte. An dieser sind Mittel angeordnet, die zum Justieren einer Aufnahme in allen drei Raumrichtungen vorgesehen sind, welche vor dieser Adapterplatte angeordnet ist. An dieser Aufnahme ist eine Führungsplatte gelagert, an welcher eine Fliese aufgeklebt ist. Durch Drücken der Fliese wird die Führungsplatte zur Auslösung einer Spülung nach hinten bewegt. Mit den hier nicht näher offenbarten Mitteln zum Justieren soll es möglich sein, die genannte Fliese flächenbündig zu einer Abdeckung auszurichten. Die genannten Mittel sind zwischen der Adapterplatte und der Aufnahme angeordnet.

Die EP 1 854 927 A ist der nächstliegende Stand der Technik. Sie offenbart eine Frontverkleidung mit einer Betätigungsvorrichtung für einen Spülkasten. Die Betätigungsvorrichtung besitzt eine Taste, die zu einer Frontverkleidung flächenbündig einstellbar ist. In einer Öffnung der Frontverkleidung ist eine Betätigungsplatte gelagert, an welcher zwei Tasten schwenkbar gelagert sind. Mit Stellschrauben kann die Betätigungsplatte bezüglich der Frontverkleidung tiefenverstellt werden. Aufgrund einer solchen Tiefenverstellung ist es möglich, dass schliesslich die Tastfläche im Wesentlichen bündig ist mit der Frontseite der Frontverkleidung.

Die Merkmale des Oberbegriffs von Anspruch 1 sind auch aus der DE 86 17 785 U bekannt.

Die EP 1 961 877 A offenbart eine Betätigungsvorrichtung mit einer Betätigungsplatte die an einem Grundrahmen gelagert ist. Die Betätigungsplatte ist im Wesentlichen flächenbündig mit einer Vorderseite des Grundrahmens.

Die DE 10 2008 007 732 A offenbart eine Betätigungsanordnung in einer Dekorplatte, die zwei Öffnungen für zwei Tasten aufweist. An der Rückseite der Dekorplatte sind eine Abdeckplatte und ein Einbaurahmen angeordnet. Der Einbaurahmen weist rückseitig in den Ecken vier Gewindestifte auf, die im Gewinde an dem Spülkasten eindrehbar sind. Durch Drehen der Gewindestifte kann das Vorstehen der stirnseitigen. Frontfläche der Dekorplatte an einen Fliesenspiegel angepasst werden. Durch unterschiedlich tiefes Eindrehen der Gewindestifte ist auch ein Schrägeinbau des Einbaurahmens möglich.

Die DE 10 2008 026 843 A offenbart eine Betätigungsvorrichtung mit einer Betätigungsplatte, die in einem Einsteckrahmen gelagert ist. Mit zwei Schrauben wird der Einsteckrahmen an zwei Distanzbolzen fixiert. Die Betätigungsplatte wird mit einer Abdeckplatte abgedeckt.

Der Erfindung liegt die Aufgabe zugrunde, eine Betätigungsvorrichtung der genannten Art zu schaffen, die eine noch einfachere Tiefeneinstellung der Betätigungsplatte ermöglicht.

Die Aufgabe ist bei einer gattungsgemässen Betätigungsvorrichtung gemäss Anspruch 1 gelöst. Die erfindungsgemässe Betätigungsvorrichtung kann beispielsweise vor dem Auftragen von Fliesen an sich funktionsfähig montiert werden. Nach dem Verfliesen kann die Betätigungsplatte flächenbündig eingestellt werden, indem die wenigstens eine Taste so verschwenkt wird, dass unter dieser die genannten Mittel für die Tiefeneinstellung zugänglich sind. Nach der Tiefeneinstellung wird die Taste wieder in die Grundstellung verschwenkt und ist dann für eine Spülauslösung bereit. Eine nochmalige Tiefeneinstellung ist ohne weiteres möglich, indem die wenigstens eine Taste wieder so verschwenkt wird, dass die Mittel zur Tiefeneinstellung zugänglich sind. Anstelle von Fliesen kann als Frontverkleidung beispielsweise auch eine Glas- oder Steinplatte angebracht werden. Die Tiefeneinstellung erfolgt hier in gleicher Weise. Die erfindungsgemässe Betätigungsvorrichtung ermöglicht somit eine einfachere und schnellere Tiefeneinstellung um die Betätigungsplatte flächenbündig bezüglich der Sichtseite einer die Betätigungsplatte umgebene Abdeckung auszurichten.

Bei der erfindungsgemässen Betätigungsvorrichtung ist das Verstellelement somit so an der Betätigungsplatte gelagert, dass es zur Tiefeneinstellung hinter der wenigstens einen Taste zugänglich ist. Die wenigstens eine Taste kann so nach vorne verschwenkt werden, dass das wenigstens eine Verstellelement zugänglich ist.

Nach einer Weiterbildung der Erfindung ist vorgesehen, dass die wenigstens eine Taste einen oberen Bereich aufweist, der nach hinten verschwenkbar ist, so dass ein unterer Bereich der wenigstens einen Taste nach vorne so verschwenkbar ist, dass das eine Verstellelement zugänglich ist. Der untere Bereich kann beispielsweise nach vorne ausgeschwenkt werden. Der Schwenkwinkel beträgt hier beispielsweise 55° oder mehr als 45°. Nach dem Einstellen der Tiefe kann dann diese wenigstens eine Taste wieder in die Grundstellung verschwenkt werden. Anschliessend ist die Betätigungsvorrichtung dann bereits wieder für eine Spülauslösung bereit.

Nach einer Weiterbildung der Erfindung ist vorgesehen, dass die wenigstens eine Taste um eine horizontale Schwenkachse schwenkbar ist. Diese ist vergleichsweise weit oben angeordnet, so dass entsprechend der obere Bereich eine vordere Fläche aufweist, die wesentlich kleiner ist als eine vordere Fläche des unteren Bereichs. Die wenigstens eine Taste kann somit so verschwenkt werden, dass eine grosse Öffnung entsteht, durch welche das wenigstens eine Verstellelement von vorne zugänglich ist.

Nach einer Weiterbildung der Erfindung ist vorgesehen, dass die Betätigungsplatte zwei Tasten aufweist und dass das wenigstens eine Verstellelement hinter der einen Taste und ein zweites Verstellelement hinter der zweiten Taste angeordnet ist. Die Tiefeneinstellung kann dann somit an zwei Verstelletementen erfolgen. Diese sind im Abstand zueinander und vorzugsweise in der Nähe eines seitlichen Randes angeordnet. Grundsätzlich ist auch eine Ausführung denkbar, bei welcher mehr als zwei Verstellelemente, beispielsweise drei oder vier Verstellelemente vorgesehen sind.

Das wenigstens eine Verstellelement ist gemäss einer Weiterbildung der Erfindung zur Tiefeneinstellung drehbar. Durch entsprechendes Drehen kann dann somit die Betätigungsplatte nach vorne oder nach hinten bewegt werden. Nach einer Weiterbildung der Erfindung ist vorgesehen, dass das wenigstens eine Verstellelement ein Bolzen, beispielsweise ein Drehrastbolzen oder eine Verstellschraube ist. Ein Drehrastbolzen ermöglicht ein besonders schnelles und einfaches Tiefeneinstellen.

Nach einer Weiterbildung der Erfindung ist vorgesehen, dass das wenigstens eine Verstellelement mittels eines Drehdistanzankers am Spülkasten verankert ist. Der Distanzanker ist insbesondere ortsfest bezüglich des Spülkastens. Er weist gemäss einer Weiterbildung der Erfindung eine axiale Öffnung auf, in welcher das wenigstens eine Verstellelement axial verstellbar, beispielsweise schraubbar gelagert ist. Der Distanzanker kann beispielsweise gemäss einer Weiterbildung der Erfindung aussenseitig Drehrastmittel zu seiner Befestigung aufweisen. Nach einer Weiterbildung der Erfindung weist der Distanzanker einen seitlich vorspringenden Keil auf, mit dem der Spülkasten für einen Toleranzausgleich bezüglich einer Frontverkleidung nach hinten gespannt wird. Der Distanzanker kann auch weggelassen und das Verstellelement direkt in einer Öffnung des Spülkastens verankert werden. Der Spülkasten könnte dann mit einem separaten Keil oder dergleichen für den Toleranzausgleich nach hinten gespannt werden.

Der Sanitärapparat ist beispielsweise ein WC, ein Urinal oder dergleichen. Hinter der Betätigungsvorrichtung ist beispielsweise ein Unterputzspülkasten angeordnet, der ein Ablaufventil aufweist, das beim Verschwenken der wenigstens einen Taste angehoben und damit eine Spülauslösung eingeleitet werden kann. Vorzugsweise weist die Betätigungsvorrichtung zwei Tasten auf, wobei die eine Taste für eine Vollspülung und die andere Taste für eine Teilspülung vorgesehen ist. Beide Tasten sind vorzugsweise als Wippen ausgebildet.

Ein Ausführungsbeispiel der Erfindung wird nachfolgend anhand der Zeichnung näher erläutert. Es zeigen:
- Fig. 1: eine räumliche Ansicht einer montierten Betätigungsvorrichtung, wobei zwei Tasten vorgesehen sind, die zur Tiefeneinstellung nach aussen verschwenkt sind,
- Fig. 2: eine räumliche Ansicht der Betätigungsplatte,
- Fig. 3: ein vertikaler Schnitt durch die Betätigungsvorrichtung nach Fig. 1,
- Fig. 4 und 5: räumliche Ansichten der teilweise montierten erfindungsgemässen Betätigungsvorrichtung zur Illustrierung der Montage und
- Fig. 6: eine räumliche Ansicht eines Distanzankers.

Die Betätigungsvorrichtung 1 dient zur Spülauslösung, beispielsweise zum Spülen einer WC-Anlage oder eines Urinals. Sie besitzt eine Abdeckplatte 20, auch Schutzplatte genannt, die beispielsweise durch lösbare Verrastung in einer Revisionsöffnung 19 eines in Fig. 3 lediglich teilweise sichtbaren Spülkastens 2 befestigt wird. Sie wird von zwei Drückerstangen 4 durchgriffen, die in der Fig. 1 zur Spülauslösung mittels einer Taste 6 oder 7 nach hinten bewegbar sind. Wie die Fig. 3 bis 5 zeigen, liegen die beiden Drückerstangen 4 jeweils mit einem Kopf 25 rückseitig an einem Hebel 12 an. Die Taste 7 dient zur Auslösung einer Vollspülung und die kleinere Taste 6 zur Auslösung einer Teilspülung. Im Spülkasten 2 ist eine an sich bekannte Ablaufarmatur angeordnet, die bier nicht sichtbar ist und die durch Betätigen der Taste 6 bzw. 7 zur Spülauslösung betätigt werden kann. Die Abdeckplatte 20 ist hinter einer Öffnung 18 (Fig. 4) einer Abdeckung 17 angeordnet. Diese Abdeckung 17 bildet eine Frontverkleidung und kann als sogenannte Fertigobertläche beispielsweise als Glaslatte, Steinplatte oder Keramikplatte oder dergleichen ausgebildet sein. Sie kann jedoch auch aus einer Platte, beispielsweise einer Gipskartonplatte bestehen, die an einer Frontseite 34 mit Fliesen abgedeckt ist. Diese Abdeckung 17 wird an einem hier nicht gezeigten Gestell oder dergleichen fest montiert.

Die Betätigungsvorrichtung besitzt zudem eine Betätigungsplatte 5, an welcher die beiden Tasten 6 und 7 schwenkbar gelagert sind. Hierzu ist eine Schwenkachse 10 vorgesehen, die sich horizontal und im Wesentlichen parallel zur Abdeckplatte 20 erstreckt Sie ist wie ersichtlich in einem oberen Bereich angeordnet. Die beiden Tasten 6 und 7 sind auf dieser Schwenkachse 10 begrenzt schwenkbar gelagert, beispielsweise auf die Schwenkachse 10 mittels einer Lagervorrichtung 35 (Fig. 3) aufgerastet. Die beiden Tasten 6 und 7 können so an der Schwenkachse 10 montiert sein, dass sie von dieser abhebbar sind. Die Schwenkachse 10 ist an einer rahmenförmigen Wandung 16 befestigt, an der ebenfalls die beiden Hebel 12 schwenkbar gelagert sind. Diese beiden Hebel 12 wirken jeweils mit einer der beiden Drückerstangen 4 zusammen und können mit der Taste 6 bzw. 7 verschwenkt werden. Die Tasten 6 und 7 besitzen jeweils eine Vorderseite 8 und eine Rückseite 9.

Die beiden Tasten 6 und 7 besitzen jeweils einen oberen Tastbereich 7a und einen unteren Tastbereich 7b. Der untere Tastbereich 7b ist im Schnitt gemäss Fig. 3 wesentlich höher als der obere Tastbereich 7a. Durch Drücken der Taste 6 bzw. 7 am unteren Tastbereich kann eine Spülung ausgelöst werden. Die entsprechende Taste 6 bzw. 7 wird dann in Fig. 3 im Uhrzeigersinn gegen die rückwirkende Kraft zweier Federelemente 13 um die Schwenkachse 10 verschwenkt. Durch Drücken der Taste 6 bzw. 7 im oberen Tastbereich 7a können die Tasten 6 bzw 7 jeweils in die in den Fig. 1 und 2 gezeigten Stellungen verschwenk werden. Die Tasten 6 und 7 sind hierbei so nach aussen verschwenkt, dass die Betätigungsplatte 5 von vorne zugänglich bzw. sichtbar ist Der obere Tastbereich 7a ist hierbei in eine Vertiefung 11 (Fig. 3) verschwenkt. Durch Verschwenken der Taste 6 bzw. 7 in der Gegenuhrzeigerrichtung können diese wieder in die in Fig. 3 gezeigte Stellung gebracht werden.

Um die Betätigungsvorrichtung 1 bezüglich der Frontseite 34 der Abdeckung 17 flächenbündig auszurichten, ist eine Tiefenverstellvorrichtung 36 vorgesehen. Diese weist zwei Distanzanker 24 und zwei Verstellelemente 21 auf. Die beiden im Abstand zueinander seitlich angeordneten Distanzanker 24 sind jeweils in einer Öffnung 15 einer Platte 3 eingesetzt. Die Distanzanker 24 sind hülsenformig ausgebildet und als Drehrastbolzen ausgebildet. Sie besitzen entsprechend äussere Zahnungen 31. Um die Distanzanker 24 in einer Platte 3 zu befestigen, werden diese somit jeweils in die Öffnung 15 eingesetzt, wie dies in Fig. 4 gezeigt ist. Durch Drehen werden diese Distanzanker 24 mit der rahmenförmigen Platte 3 verbunden, die den verbliebenen Teil eines Bauschutzrahmens bildet. Dieser ist hier bis auf diese Platte 3 weggebrochen. Die Platte 3 ist fest mit dem hier weiter nicht sichtbaren Spülkasten verbunden und somit ein Teil von diesem.

Die Distanzanker 24 besitzen jeweils eine axiale Öffnung 30 zur Aufnahme jeweils eines Verstellelementes 21. Diese Verstellelemente 21 besitzen jeweils einen Kopf 22 und einen Schaft 23. Der Schaft 23 wird gemäss Fig. 4 durch eine Öffnung 29 einer Lasche 28 der Betätigungsplatte 5 hindurch geschoben und schliesslich in die entsprechende Öffnung 30 eingesetzt. Der Schaft 23 wird hier beispielsweise mit einem hier nicht gezeigten Gewinde in ein entsprechendes Gewinde in der Öffnung 30 eingeschraubt. Auch hier ist eine Drehrastverbindung denkbar. Die beiden Köpfe 22 der Verstellelemente 21 sind hier in der entsprechenden Lasche 28 so gelagert, dass sie drehbar aber axial nicht verschiebbar sind. Werden die Verstellelemente 21 somit in der einen oder anderen Richtung gedreht, so bewegt sich die Betätigungsplatte 5 relativ zur Abdeckplatte 20 nach vorne oder nach hinten. Durch eine solche Drehung ist somit eine Tiereneinstellung der Betätigungsplatte 5 möglich. Da die beiden Verstellelemente 21 unabhängig voneinander gedreht werden können, ist eine entsprechende unabhängige Tiefineinstellung an zwei im Abstand zueinander angeordneten Stellen möglich.

Die beiden Distanzanker 24 weisen jeweils an einem vorderen Ende einen seitlich vorragenden Keil 32 auf, der eine Keilfläche 33 besitzt. Diese Keile 32 werden durch entsprechendes Drehen der Distanzanker 24 so verschwenkt, dass sie zwischen die Abdeckung 17 und den Rahmen 3 eingreifen und dadurch für einen Toleranzausgleich die Platte 3 bzw. den Spülkasten nach binten spannen. Hierzu wären auch separate Keile möglich.

Bei der Montage werden zuerst die beiden Distanzanker 24 gemäss Fig. 4 befestigt. Anschliessend wird die Betätigungsplatte 5 in die Öffnung 18 eingesetzt und die beiden Verstellelemente 21 werden jeweils durch eine Öffnung 29 in einen Distanzanker 24 eingesetzt. Durch Drehen der Verstellelemente 21 wird die Betätigungsplatte 5 in der Tiefe eingestellt, so dass schliesslich die gewünschte Flächenbündigkeit erreicht ist Die beiden Tasten 6 und 7 werden anschliessend auf die Schwenkachse 10 aufgesetzt oder aus der in den Fig. 1 und 2 gezeigten Stellungen in die in Fig. 3 gezeigte Grundstellung verschwenkt. Eine Korrektur der Tiefeneinstellung ist ohne weiters möglich, in dem die Tasten 6 und 7 wieder nach aussen verschwenkt bzw von der Schwenkachse 10 abgenommen werden. Die beiden Köpfe 22 können so ausgebildet sein, dass sie von Hand bzw einem hier nicht gezeigten Werkzeug drehbar sind. Ist die gewünschte Tiefe eingestellt, so werden die beiden Keile 32 verschwenkt und dadurch der Spülkasten nach hinten gespannt. Wie erwähnt, können die Verstellelemente 21 direkt in entsprechende Öffnungen der Platte 3 eingreifen. Die Distanzanker 24 können in diesem Fall weggelassen werden. Ist die Betiatigungsplatte 5 bezüglich der Frontseite 34 flächenbündig eingestellt, so könnte auf dieser, falls gewünscht, ein hier nicht gezeigter Blendrahmen befestigt werden. Mit den Verstellelementen 21 könnte dann die Betätigungsplatte 5 bezüglich dieses Blendrahmens flächenbündig eingestellt werden. Die Tasten 6 und 7 können mit der Vorderseite 8 bezüglich der Frontseite 34 bündig, jedoch auch vorstehend oder vertieft sein.

### BEZUGSZEICHENLISTE

- 1: Betätigungsvorrichtung
- 2: Spülkasten
- 3: Platte
- 4: Drückerstange
- 5: Betätigungsplatte
- 6: Taste
- 7: Taste
- 7a: oberer Tastbereich
- 7b: unterer Tastbereich
- 8: Vorderseite
- 9: Rückseite
- 10: Schwenkachse
- 11: Vertiefung
- 12: Hebel
- 13: Federelement
- 14: Lager
- 15: Öffnung
- 16: Wandung
- 17: Abdeckung
- 18: Öffnung
- 19: Revisionsöffnung
- 20: Abdeckplatte
- 21: Verstellelement
- 22: Kopf
- 23: Schaft
- 24: Distanzanker
- 25: öffnung
- 26: oberer Rand
- 27: unterer Rand
- 28: Lasche
- 29: Öffnung
- 30: Öffnung
- 31: Zahnung
- 32: Keil
- 33: Keilfläche
- 34: Frontseite
- 35: Lagervorrichtung
- 36: Tiefenverstellvorrichtung

## Patentansprüche

1. Betätigungsvorrichtung zum Auslösen einer Spülung eines Sanitärapparates, mit einer Betätigungsplatte (5), an welcher wenigstens eine Taste (6, 7) zur Spülauslösung gelagert ist und mit einer Tiefenverstellvorrichtung (36) zur Tiefeneinstellung der Betätigungsplatte (5), wobei die Tiefenverstellvorrichtung (36) wenigstens ein in der Betätigungsplatte (5) gelagertes Verstellelement (21) aufweist, das hinter der wenigstens einen Taste (6, 7) zum Tiefeneinstellen der Betätigungsplatte (5) zugänglich ist, wobei die wenigstens eine Taste (6, 7) zur Spülauslösung an der Betätigungsplatte (5) schwenkbar gelagert ist, **dadurch gekennzeichnet, dass** die Wenigstens eine Taste (6, 7) zudem so verschwenkbar ist, dass das wenigstens eine Verstellelement (21) von vorne zugänglich ist.

2. Betätigungsvorrichtung nach Anspruch 1, **dadurch gekennzeichnet, dass** die wenigstens eine Taste (6, 7) einen oberen Bereich (7a) aufweist, an dem diese wenigstens eine Taste (6, 7) verschwenkbar ist.

3. Betätigungsvorrichtung nach einem der Ansprüche 1 bis 2, **dadurch gekennzeichnet, dass** die wenigstens eine Taste (6, 7) um eine horizontale Schwenkachse (10) begrenzt verschwenkbar ist.

4. Betätigungsvorrichtung nach einem der Ansprüche 1 bis 3, **dadurch gekennzeichnet, dass** die wenigstens eine Taste (6, 7) als Wippe ausgebildet ist.

5. Betätigungsvorrichtung nach einem der Ansprüche 1 bis 4, **dadurch gekennzeichnet, dass** das wenigstens eine Verstellelement (21) an einer Lasche (28) der Betätigungsplatte (5) so gelagert ist, dass es um seine Achse drehbar, jedoch axial nicht bewegbar ist.

6. Betätigungsvorrichtung nach einem der Ansprüche 1 bis 5, **dadurch gekennzeichnet, dass** an der Betätigungsplatte (5) zwei Tasten (6, 7) gelagert sind und dass das wenigstens eine Verstellelement (21) hinter der einen Taste (6) und ein zweites Verstellelement (21) hinter der zweiten Taste (7) angeordnet ist.

7. Betätigungsvorrichtung nach Anspruch 6, **dadurch gekennzeichnet, dass** die beiden Tasten (6, 7) im Wesentlichen die gesamte Frontseite der Betätigungsplatte (5) bilden.

8. Betätigungsvorrichtung nach einem der Ansprüche 1 bis 7, **dadurch gekennzeichnet, dass** das wenigstens eine Verstellelement (21) zur Tiefeneinstellung der Betätigungsplatte (5) drehbar ist.

9. Betätigungsvorrichtung nach Anspruch 8, **dadurch gekennzeichnet, dass** das wenigstens eine Verstellelement (21) ein Bolzen, beispielsweise ein Drehrastbolzen für eine Schnellverstellung oder eine Verstellschraube ist.

10. Betätigungsvorrichtung nach einem der Ansprüche 1 bis 9, **dadurch gekennzeichnet, dass** das wenigstens eine Verstellelement (21) in einer Platte (3) verankert ist, die fest mit einem Spülkasten verbunden werden kann und die ein Teil eines Bauschutzrahmens ist.

11. Betätigungsvorrichtung nach einem der Ansprüche 1 bis 10, **dadurch gekennzeichnet, dass** wenigstens ein Teil, beispielsweise ein Keil (32) vorgesehen ist, zur Verwendung als Teil mit dem ein Spülkasten bezüglich einer Abdeckung (17) bzw. Frontverkleidung für einen Toleranzausgleich nach hinten spannbar ist.

12. Verfahren zum Montieren einer Betätigungsvorrichtung nach einem der Ansprüche 1 bis 11 an einem Spülkasten, **dadurch gekennzeichnet, dass** die Betätigungsplatte (5) mit dem wenigstens einen Verstellelement (21) an den Spülkasten angeordnet und die Tiefe der Betätigungsplatte (5) mittels des wenigstens einen Verstellelementes (21) im Hinblick auf eine Flächenbündigkeit der Betätigungsplatte eingestellt wird, wobei die wenigstens eine Taste (6, 7) für die Tiefenverstellung der Betätigungsplatte (5) nach aussen verschwenkt ist.

## Claims

1. An actuating device for initiating a flushing of a sanitary apparatus, comprising an actuating plate (5) on which at least one button (6, 7) is mounted for initiating a flushing, and comprising a depth adjusting device (36) for adjusting the depth of the actuating plate (5), wherein the depth adjusting device (36) has at least one adjusting element (21) that is mounted in the actuating plate (5) and that is accessible behind the at least one button (6, 7) so as to adjust the depth of the actuating plate (5), wherein at least one button (6, 7) for initiating a flushing is pivotably mounted on the actuating plate (5), **characterized in that**, in addition, the at least one button (6, 7) can be pivoted such that the at least one adjusting element (21) is accessible from the front.

2. The actuating device according to claim 1, **characterized in that** the at least one button (6, 7) has an upper region (7a) at which this at least one button (6, 7) can be pivoted.

3. The actuating device according to any one of the claims 1 to 2, **characterized in that** the at least one button (6, 7) can be pivoted to a limited extent about a horizontal pivot axle (10).

4. The actuating device according to any one of the claims 1 to 3, **characterized in that** the at least one button (6, 7) is designed as a rocker.

5. The actuating device according to any one of the claims 1 to 4, **characterized in that** the at least one adjusting element (21) is mounted on a lug (28) of the actuating plate (5) in such a manner that it can be turned about its axis, but cannot be moved axially.

6. The actuating device according to any one of the claims 1 to 5, **characterized in that** two buttons (6, 7) are mounted on the actuating plates (5) and that the at least one adjusting element (21) is arranged behind the one button (6) and a second adjusting element (21) is arranged behind the second button (7).

7. The actuating device according to claim 6, **characterized in that** the two buttons (6, 7) substantially form the entire front face of the actuating plate (5).

8. The actuating device according to any one of the claims 1 to 7, **characterized in that** the at least one adjusting element (21) can be turned for adjusting the depth of the actuating plate (5).

9. The actuating device according to claim 8, **characterized in that** the at least one adjusting element (21) is a pin, for example a rotatable locking pin for a quick adjustment, or is an adjusting screw.

10. The actuating device according to any one of the claims 1 to 9, **characterized in that** the at least one adjusting element (21) is anchored in a plate (3) that can be firmly connected to a flushing tank and that is a part of a structural protection frame.

11. The actuating device according to any one of the claims 1 to 10, **characterized in that** at least one part, for example a wedge (32), is provided to be used as a part by means of which a flushing tank can be clamped backward with regards to a cover (17) or front paneling so as to compensate tolerances.

12. A method for installing an actuating device according to any one of the claims 1 to 11 on a flushing tank, **characterized in that** the actuating plate (5) with the at least one adjusting element (21) is arranged on the flushing tank, and the depth of the actuating plate (5) is adjusted with regard to a surface flushness of the actuating plate (5) by means of the at least one adjusting element (21), wherein the at least one button (6, 7) is pivoted outward for adjusting the depth of the actuating plate (5).

## Revendications

1. Dispositif d'actionnement pour le déclenchement d'un rinçage d'un appareil sanitaire, avec une plaque d'actionnement (5) sur laquelle est montée au moins une touche (6, 7) pour le déclenchement du rinçage, et avec un dispositif de réglage de profondeur (36) pour le réglage de la profondeur de la plaque d'actionnement (5), dans lequel le dispositif de réglage de profondeur (36) comporte au moins un élément de réglage (21) monté dans la plaque d'actionnement (5), lequel est accessible derrière l'au moins une touche (6, 7) pour le réglage de la profondeur de la plaque d'actionnement (5), dans lequel l'au moins une touche (6, 7) pour le déclenchement du rinçage est montée de façon pivotante sur la plaque d'actionnement (5), **caractérisé en ce que** l'au moins une touche (6, 7) est en outre pivotante de manière à ce que l'au moins un élément de réglage (21) soit accessible par le devant.

2. Dispositif d'actionnement selon la revendication 1, **caractérisé en ce que** l'au moins une touche (6, 7) comporte une région supérieure (7a) sur laquelle cette au moins une touche (6, 7) peut pivoter.

3. Dispositif d'actionnement selon l'une des revendications 1 à 2, **caractérisé en ce que** l'au moins une touche (6, 7) est pivotante de façon limitée autour d'un axe de pivotement horizontal (10).

4. Dispositif d'actionnement selon l'une des revendications 1 à 3, **caractérisé en ce que** l'au moins une touche (6, 7) est conçue comme une bascule.

5. Dispositif d'actionnement selon l'une des revendications 1 à 4, **caractérisé en ce que** l'au moins un élément de réglage (21) est monté sur une patte (28) de la plaque d'actionnement (5) de manière à pouvoir tourner autour de son axe, mais tout en étant fixe axialement.

6. Dispositif d'actionnement selon l'une des revendications 1 à 5, **caractérisé en ce que** deux touches (6, 7) sont montées sur la plaque d'actionnement (5), et **en ce que** l'au moins un élément de réglage (21) est agencé derrière l'une des touches (6) et un deuxième élément de réglage (21) est agencé derrière la deuxième touche (7).

7. Dispositif d'actionnement selon la revendication 6, **caractérisé en ce que** les deux touches (6, 7) forment quasimemt l'ensemble du côté frontal de la plaque d'actionnement (5).

8. Dispositif d'actionnement selon l'une des revendications 1 à 7, **caractérisé en ce que** l'au moins un élément de réglage (21) peut être tourné pour régler la profondeur de la plaque d'actionnement (5).

9. Dispositif d'actionnement selon la revendication 8, **caractérisé en ce que** l'au moins un élément de réglage (21) est un boulon, par exemple un boulon d'enclenchement rotatif pour un réglage rapide ou une vis de réglage.

10. Dispositif d'actionnement selon l'une des revendications 1 à 9, **caractérisé en ce que** l'au moins un élément de réglage (21) est ancré dans une plaque (3) apte à être reliée fixement à un réservoir de rinçage et formant une partie d'un cadre de protection.

11. Dispositif d'actionnement selon l'une des revendications 1 à 10, **caractérisé en ce qu'**il est prévu au moins une pièce, par exemple une cale (32) destinée à être utilisée comme pièce permettant de serrer un réservoir de rinçage vers l'arrière par rapport à un couvercle (17) ou à un habillage frontal, pour une compensation de tolérance.

12. Procédé pour le montage d'un dispositif d'actionnement selon l'une des revendications 1 à 11 sur un réservoir de rinçage, **caractérisé en ce que** la plaque d'actionnement (5) est agencée sur le réservoir de rinçage avec l'au moins un élément de réglage (21), et la profondeur de la plaque d'actionnement (5) est réglée au moyen de l'au moins un élément de réglage (21) en vue de la planéité de la plaque d'actionnement (5), dans lequel l'au moins une touche (6, 7) est pivotée vers l'extérieur pour le réglage de la profondeur de la plaque d'actionnement (5).
